# EUROPÄISCHE PATENTANMELDUNG

(11) **EP 0 924 158 A1**
(43) Veröffentlichungstag der Anmeldung: **23.06.1999**
(21) Anmeldenummer: 98123939.5
(22) Anmeldetag: 16.12.1998
(51) Int. Cl.: B66C 13/14, B66F 9/065

(54) **Arbeitsgerät**

(30) Priorität: 18.12.1997 DE 29722394 U
(71) Anmelder: Huning Umwelttechnik GmbH + Co. KG, 49326 Melle (DE)
(72) Erfinder: Oberniehaus, Rainer, 49326 Melle (DE)
(74) Vertreter: Pott, Ulrich, Dipl.-Ing.

(57) **Zusammenfassung**

Die Erfindung bezieht sich auf ein Arbeitsgerät (1) mit einer einem längenvariablen Träger (2) zugeordneten Druckmittelleitung (5; 105; 205), insbesondere einer Hydraulikölleitung, die an einem vorderseitig mit einem Werkzeug (3) ausgestatteten Teleskoparm (2) festgelegt ist. Um insbesondere ein Arbeitsgerät mit einer Druckleitung geschaffen zu haben, insbesondere einer Hydraulikdruckleitung, die längenvariabel ist, ohne daß hierfür flexible Schlauchabschnitte als Leitungsreservoir benötigt werden, ist vorgesehen, daß die Druckmittelleitungen (5; 105; 205) zumindest einen mehrteiligen, ausziehbaren Druckmittelspeicher (9; 109; 209) umfaßt, dessen gegeneinander ausziehbare Bereiche (10, 11; 110, 111; 210, 211) verschiedenen, relativ zu einander beweglichen Teilen (2a; 2b) des Trägers (2) zugeordnet sind.

## Beschreibung

Die Erfindung bezieht sich auf ein Arbeitsgerät mit einer Druckmittelleitung nach dem Oberbegriff des Anspruches 1.

Ein derartiges Arbeitsgerät kann beispielsweise als Radlader mit einem längenvariablen Teleskoparm ausgebildet sein, der vorderseitig ein Hebe- oder anderes Aufnahmewerkzeug aufweist, das mittels Hydraulikleitungen anzusteuern ist. Auch ausfahrbare Leitern oder andere längenveränderliche bzw. um Gelenke verschwenkbare Träger kommen in Frage. Bei derartigen Arbeitsgeräten werden die Hydraulikleitungen zur Ansteuerung des vorderen Werkzeugs in Bereichen, in denen eine Längenänderung des Trägers vornehmbar ist, an die die Druckmittelleitung anpaßbar sein muß, in Schlaufen verlegt, um somit bei beispielsweise ausgefahrenem Teleskoparm eine gerade Anlage des Schlaufenteils zu erreichen und bei eingefahrenem Teleskoparm ein Reservoir an Druckmittelleitung zur Verfügung zu haben. Die Hubhöhe eines Teleskoparms kann pro Stufe mehrere Meter betragen, so daß die im eingefahrenen bzw. teileingefahrenen Zustand gebildeten Schlaufen der Druckmittelleitung gefährdet sind, an Hindernissen hängenzubleiben. Zudem ist durch häufiges Ein- und Ausfalten der Schlaufen eine hohe Materialbelastung der Schläuche gegeben, die zu einer Materialversprödung und ebenfalls Leckagen führt.

Der Erfindung liegt das Problem zugrunde, eine Druckmittelleitung, insbesondere Hydraulikleitung, derart auszubilden, daß sie längenvariabel ist, ohne daß hierfür flexible Schlauchabschnitte als Leitungsreservoir benötigt werden.

Die Erfindung löst dieses Problem mit den Merkmalen des Anspruches 1. Weitere vorteilhafte Ausgestaltungen sind in den Ansprüchen 2 bis 13 angegeben.

Durch die Ausbildung eines mehrteiligen ausziehbaren Druckmittelspeichers, der einen Teilbereich der Druckmittelleitung ausbildet und dessen gegeneinander ausziehbare Bereiche verschiedenen relativ zueinander beweglichen Teilen des Trägers zugeordnet sind, ist eine Überbrückung einer längenvariablen Stufe eines Trägers, beispielsweise eines Gelenks oder einer Teleskopstufe, ermöglicht, ohne daß hier flexible Leitungen verlegt werden müssen. Der Druckmittelspeicher kann bei jedem in der Druckmittelleitung anliegenden Druck betrieben werden, so daß das Ein- und Ausfahren des Trägers bei verschiedenen Werkzeugstellungen möglich ist. Hierzu sind ein Speicherraum und ein Ausgleichsraum in dem Druckmittelspeicher vorgesehen, die gegenläufig verkleinert bzw. vergrößert werden, so daß ihr Gesamtvolumen konstant bleibt. Eine baulich einfache Ausbildung eines Druckmittelspeichers ergibt sich, wenn dieser zumindest einen Hydraulikzylinder umfaßt, dessen Kolbenstange mit einem Teil des Trägers und dessen Zylindergehäuse mit einem anderen Teil des Trägers verbunden ist, so daß durch Ausziehen der Kolbenstange gegenüber dem Zylindergehäuse der Längenänderung des Trägers gefolgt werden kann.

Weitere Vorteile und Merkmale ergeben sich aus in der Zeichnung dargestellten Ausführungsbeispielen des Gegenstandes der Erfindung.

In der Zeichnung zeigt:
- Fig. 1: ein erfindungsgemäßes, als Radlader ausgebildetes Arbeitsgerät mit einer dem vorderseitigen Ende des Teleskoparms zugeordneten Hubgabel in Seitenansicht,
- Fig. 2: den Radlader nach Fig. 1 in Ansicht von vorne,
- Fig. 3: eine Einzelteildarstellung eines Druckmittelspeichers mit zwei Hydraulikzylindern zur Überbrückung der Teleskoparmstufe im eingefahrenen Zustand,
- Fig. 4: die Hydraulikzylinder nach Fig. 3 im ausgefahrenen Zustand,
- Fig. 5: zwei Hydraulikzylinder zur Längenvariablen Fortsetzung zweier Druckmittelleitungen im eingefahrenen Zustand,
- Fig. 6: die Hydraulikzylinder nach Fig. 5 im ausgefahrenen Zustand,
- Fig. 7: einen Hydraulikzylinder zur Fortsetzung einer längenvariablen Druckmittelleitung im eingefahrenen Zustand,
- Fig. 8: den Hydraulikzylinder nach Fig. 7 im ausgefahrenen Zustand,
- Fig. 9: den teilweise ausgefahrenen Hydraulikzylinder nach Fig. 7 in perspektivischer Ansicht.

Das Arbeitsgerät 1 ist im ersten Ausführungsbeispiel (Fig. 1 bis Fig. 4) durch einen Radlader mit einem teleskopisch ausfahrbaren Träger 2 gebildet, der vorderseitig mit einer Hubgabel 3 versehen ist, die um ein Gelenk 4 verschwenkbar ist. Statt eines Radladers kommen auch andere Arbeitsgeräte, wie etwa ausfahrbare Leitern, in Frage. Zudem muß der Träger 2 nicht an einem Fahrzeug ausgebildet sein.

Entlang dem Träger verläuft zumindest eine Druckmittelleitung 5, beispielsweise eine Hydraulikleitung. Diese dient zur Ansteuerung des vorderseitigen Werkzeugs 3. Hierzu ist die Druckmittelleitung 5 mit einem die Schwenkbewegung des Werkzeugs 3 um das Gelenk 4 bewirkenden Hydraulikzylinder 6 verbunden.

Der Träger 2 umfaßt mehrere - im gezeichneten Ausführungsbeispiel zwei - Teile 2a,2b, die an einer Stufe 7 gegeneinander verfahrbar sind. Hierzu dient ein Antriebszylinder 8. Um zu gewährleisten, daß die Hydraulikleitung 5 der Längenänderung des Trägers 2 an der Stufe 7 folgen kann, ist im Verlauf der Druckmittelleitung 5 zumindest ein mehrteiliger Druckmittelspeicher 9 ausgebildet, der der Stufe 7 zugeordnet ist und gegeneinander ausziehbare Bereiche 10 und 11 umfaßt, wobei die Bereiche 10 und 11 verschiedenen Teilen 2a,2b des Trägers 2 zugeordnet sind. Der Druckmittelspeicher 9 kann daher durch Relativbewegung der gegeneinander ausziehbaren Teile 10 und 11 der Längenänderung des Trägers 2 folgen.

Im Druckmittelspeicher 9 ist ein Speicherraum 13 vorgesehen, der bei Verlängerung des Trägers 2 ausziehbar und daher hinsichtlich seines Volumens vergrößerbar ist, wobei dieser Speicherraum 13 mit einem Ausgleichsraum 14 in Verbindung steht, der bei Ausziehen des Trägers 2 um ein gleich großes Volumen verringert wird, so daß die Summe der Volumina des Speicherraums 13 und des Ausgleichsraums 14 konstant ist.

Der Druckmittelspeicher 9 umfaßt im ersten Ausführungsbeispiel zwei Hydraulikzylinder 15 und 16, deren Zylindergehäuse 15a bzw. 16a einem Teil 2a des Trägers 2 zugeordnet sind und mittels Befestigungselementen, beispielsweise die Ösen 17a durchgreifenden Bolzen, daran festgelegt sind. Die gegenüber den Zylindergehäusen 15a bzw. 16a ausziehbaren Kolbenstangen 15b bzw. 16b sind mit den Teilen 2b des Trägers 2 ausziehbar gegenüber den Zylindergehäusen 15a,16a und sind durch die Ösen 17b an den Teilen 2b festgelegt.

Die Hydraulikleitung 5 ist derart geführt, daß sie einen Anschluß 18 an den Speicherraum 13 aufweist und von dort durch eine axiale Bohrung 19 in der Kolbenstange 15b des Zylinders 15 zu einem Anschluß 20 geführt ist, an den sich ein weiterer Teil, der beispielsweise als Schlauchleitung ausgebidet ist, der Hydraulikleitung 5 anschließt. Bei Auszug des Trägers 2 (Übergang von Fig. 3 zu Fig. 4) vergrößert sich der Speicherraum 13, so daß der Druck in der Hydraulikleitung ohne weitere Maßnahmen sinken würde.

Da der Druck in der Hydraulikleitung 5 durch die Längenänderung des Trägers 2 nicht verändert werden soll - der Bewegungszustand des Werkzeugs 3 ist von der Längenänderung des Trägers 2 zu entkoppeln -, steht ein Ausgleichsraum 14 mit dem Speicherraum 13 über eine Ausgleichsleitung 21 in Verbindung. Der Querschnitt der Ausgleichsleitung 21 ist groß gegenüber dem der axialen Bohrung 19 in der Kolbenstange 15b.

Die beiden Hydraulikzylinder 15 und 16 werden durch die Relativbewegung der Teile 2a,2b des Trägers 2 zueinander parallel ausgezogen bzw. eingefahren. Bei Vergrößerung des Speicherraums 13 wird der oberhalb der Druckplatte 22 des Hydraulikzylinders 16 liegende ringförmige Raum 14, der als Ausgleichsraum dient, um ein gleiches Maß verkleinert, wozu der Hydraulikzylinder 16 einen gegenüber dem Zylinder 15 vergrößerten Querschnitt aufweist. Dadurch ist gewährleistet, daß der Ausgleichsraum 14, obwohl in ihm die Kolbenstange 16b verläuft, um ein gleiches Maß verkleinert wird, wie der Speicherraum 13 vergrößert wird. Während des Ausziehens bzw. Einschiebens des Trägers 2 wird daher der Druck des Druckmittels in der Druckmittelleitung 5 konstant gehalten, eine unbeabsichtigte Betätigung des Werkzeugs 3 ist vermieden. Um einen schnellen Druckausgleich zwischen Speicherraum 13 und Ausgleichsraum 14 zu ermöglichen, ist die Ausgleichsleitung 21 mit einem möglichst großen Querschnitt auszuführen.

Eine Betätigung des Werkzeugs 3 erfolgt wie bisher durch eine Druckerhöhung oder -erniedrigung in der Druckmittelleitung 5, die sich durch die axiale Bohrung 19 in der Kolbenstange 15b über die gesamte Länge der Druckmittelleitung 5 fortstetzt. Die Zylinder 15,16 werden durch diese Änderung des Arbeitsdrucks nicht betätigt, eine Längenänderung des Trägers 2 wird durch Betätigung des Werkzeugs 3 nicht bewirkt.

Gemäß einem weiteren Ausführungsbeispiel (Fig. 5, Fig. 6) sind zwei Hydraulikzylinder 115,116 ebenfalls parallel zueinander angeordnet, setzen jedoch nicht nur eine Druckmittelleitung 5 wie im ersten Ausführungsbeispiel fort, sondern sind in zwei Druckmittelleitungen 105 und 105' eingebaut, wobei jeder Zylinder 115 bzw. 116 sowohl einen Speicherraum 113 bzw. 113' als auch einen Ausgleichsraum 114' bzw. 114 enthält. Der Speicherraum 113 ist mit dem Ausgleichsraum 114 über eine Ausgleichsleitung 121 verbunden, der Speicherraum 113' und der Ausgleichsraum 114' für die zweite Druckmittelleitung 105' sind über eine zweite Ausgleichsleitung 121' miteinander verbunden. Die Ausgleichsleitungen 121,121' sind nur schematisch gezeichnet. Die Kolbenstange 115b bzw. 116b erstreckt sich jeweils über die gesamte axiale Länge der Hydraulikzylinder 115 bzw. 116, so daß sowohl die Speicherräume 113 und 113' als auch die Ausgleichsräume 114 und 114' ringförmig zwischen der jeweiligen Kolbenstange 115b bzw. 116b und der Innenwandung des jeweiligen Zylindergehäuses 115a bzw.116a ausgebildet sind. Eine unterschiedliche Ausbildung der Querschnitte der Hydraulikzylinder 115 und 116 ist nicht erforderlich.

Bei Auszug der Teile 2b und 2a gegeneinander (Übergang von Fig. 5 zu Fig. 6) vergrößert sich der Speicherraum 113 in der ersten Druckmittelleitung 105, der Ausgleichsraum 114, der über die Ausgleichsleitung 121 damit in Verbindung steht, wird um ein gleiches Maß verkleinert, so daß die Summe der Volumina in den Räumen 113 und 114 wiederum konstant bleibt, der Druck in der Druckmittelleitung 105 fällt nicht ab. In der parallel geführten zweiten Druckmittelleitung 105' wird während des Ausziehens der Speicherraum 113', der im Hydraulikzylinder 116 befindlich ist, ebenfalls vergrößert, wohingegen der über eine Ausgleichsleitung 121' damit verbundene Ausgleichsraum 114 im Hydraulikzylinder 115 um ein ensprechendes Maß verkleinert wird, das Gesamtvolumen dieser beiden Räume ist ebenfalls konstant, der Druck in der Drukmittelleitung 105' bleibt damit während der Verschiebung der Teile 2a und 2b gegeneinander konstant.

Die beiden Hydraulikzylinder 115 und 116 sind gleichartig ausgebildet, der darin enthaltene Speicherraum 113 bzw. 113' ist jeweils durch die Druckplatte 122 der Kolbenstange 115b bzw. 116b von dem Ausgleichsraum 114' bzw. 114 abgetrennt.

Gemäß einem weiteren Ausführungsbeispiel (Fig. 7 bis Fig. 9) ist der Druckmittelspeicher 209 von einem einzigen Hydraulikzylinder 215 gebildet, der sowohl einen Speicherraum 213 als auch einen Ausgleichsraum 214 umfaßt, wobei beide Räume innerhalb einer Druckmittelleitung 205 angeordnet sind. Hierzu weist das Zylindergehäuse 215a innenliegend ein zentrales, in axialer Richtung verlaufendes Rohr 215c auf, das mit einer axialen Bohrung 219 zur Durchleitung von Druckmittel versehen ist und demgegenüber die Kolbenstange 215b axial verschieblich ist. Das Axialrohr 215c ist ortsfest mit dem Zylindergehäuse 215a verbunden, die Kolbenstange 215b entsprechend gegen beide Teile 215a,215c verschieblich. Der Speicherraum 213 ist gebildet von einem axialen Hohlraum innerhalb der Kolbenstange 215b. Der Ausgleichsraum 214 ist gebildet durch einen ringförmigen Raum zwischen dem Zylindergehäuse 215a und der Kolbenstange 215b sowie durch einen weiteren, konzentrisch hierzu liegenden ringförmigen Raum zwischen der Kolbenstange 215b und dem zentralen Axialrohr 215c. Die beiden Teile des Speicherraums 214 stehen über radiale Durchbrechungen 221b in dem der Druckplatte 222 zugewandten Endbereich der Kolbenstange 215b miteinander in Verbindung. Eine Überleitung von Druckmittel zwischen dem Speicherraum 213 und den Teilen des Ausgleichsraums 214 ist durch Durchbrechungen 221 im Endbereich einer das Axialrohr 215c begrenzenden Anschlußanformung 223 ermöglicht. Diese Durchbrechungen 221 verlaufen axial und sind entweder einzeln oder in ihrer Summe hinsichtlich des Querschnitts größer ausgebildet als der Querschnitt der zentralen Bohrung 219.

Bei Auseinanderziehen der Kolbenstange 215b gegenüber dem Zylindergehäuse 215a und dem Axialrohr 215c vergrößert sich der zentrale Speicherraum 213, gleichzeitig läuft Druckmittel aus dem Ausgleichsraum 214 durch die axialen Durchbrechungen 221 in der Abschlußanformung 223 nach, das Volumen des Ausgleichsraums 214 verringert sich um den gleichen Betrag, ein Druckausgleich innerhalb des Ausgleichsraums 214 erfolgt durch die Durchbrechungen 221b. Auch bei dieser Version ist das Gesamtvolumen aus Speicherraum 213 und Ausgleichsraum 214 jederzeit konstant, das Ein- und Ausfahren des Trägers 2 kann bei beliebigem Druck in der Druckmitteilleitung 205 durchgeführt werden.

## Patentansprüche

1. Arbeitsgerät (1) mit einer einem längenvariablen Träger (2) zugeordneten Druckmittelleitung (5;105;205), insbesondere einer Hydraulikölleitung, die an einem vorderseitig mit einem Werkzeug (3) ausgestatteten Teleskoparm (2) festgelegt ist, **dadurch gekennzeichnet,** daß die Druckmittelleitung (5;105;205) zumindest einen mehrteiligen ausziehbaren Druckmittelspeicher (9;109;209) umfaßt, dessen gegeneinander ausziehbare Bereiche (10,11;110, 111;210,211) verschiedenen relativ zueinander beweglichen Teilen (2a;2b) des Trägers (2) zugeordnet sind.

2. Arbeitsgerät nach Anspruch 1, **dadurch gekennzeichnet,** daß der Druckmittelspeicher (9;109;209) einen hinsichtlich seines Volumens variablen Speicherraum (13;113;113';213), der mit einem ebenfalls volumenvariablen Ausgleichsraum (14,114,114',214) in Verbindung steht, umfaßt.

3. Arbeitsgerät nach Anspruch 2, **dadurch gekennzeichnet**, daß die Summe der Volumina des Speicherraums (13;113; 113';213) und des Ausgleichsraums (14;114;114';214) in jedem Ausziehzustand des Druckmittelspeichers (9;109; 209) gleich sind.

4. Arbeitsgerät nach Anspruch 3, **dadurch gekennzeichnet**, daß der Druckmittelspeicher (9;109;209) zumindest einen Hydraulikzylinder (15;115;116;215) umfaßt, dessen Zylindergehäuse (15a,115a,116a,215a) einem Teil (2a;2b) des Trägers (2) zugeordnet ist und einen Anschluß (18) an einen weiterführenden Abschnitt der Druckmittelleitung (5; 105;205) aufweist und dessen Kolbenstange (15b,115b,116b, 215b) einem anderen Teil (2b;2a) des Trägers (2) zugeordnet ist und einen Anschluß (20) für einen weitergehenden Abschnitt der Druckmittelleitung (5;105;105'; 205) aufweist.

5. Arbeitsgerät nach Anspruch 4, **dadurch gekennzeichnet**, daß die Kolbenstange (15b,115b,116b,215b) eine axiale Bohrung (19;219) zur Durchleitung von Druckmittel aufweist.

6. Arbeitsgerät nach einem der Ansprüche 4 oder 5, **dadurch gekennzeichnet**, daß die Kolbenstange (15b;115b;116b) außerhalb einer abschließenden Druckplatte (22;122) einen gegenüber dem Innenumfang des Zylindergehäuses (15a;115a; 116a) einen einen ringförmigen Raum belassenden Querschnitt ausbildet.

7. Arbeitsgerät nach einem der Ansprüche 1 bis 6, **dadurch gekennzeichnet,** daß die Auszugsstellung des Druckmittelspeichers (9;109;209) von einer Relativbewegung der Teile (2a;2b) des Trägers (2) bewirkt ist.

8. Arbeitsgerät nach einem der Ansprüche 1 bis 7, **dadurch gekennzeichnet**, daß der Druckmittelspeicher (9;109) zwei parallel zueinander angeordnete und ausziehbare Hydraulikzylinder (15,16;115,116) umfaßt, wobei ein unterhalb der Druckplatte (22;122) einer Kolbenstange (15b;115b) befindlicher Speicherraum (13;113) des ersten Hydraulikzylinders (15;115) über eine Ausgleichsleitung (21;121) mit einem oberhalb der Druckplatte (22;122) der Kolbenstange (16b;116b) befindlichen Ausgleichsraum (14;114) des zweiten Hydraulikzylinders in Verbindung steht.

9. Arbeitsgerät nach einem der Ansprüche 1 bis 8, **dadurch gekennzeichnet**, daß die Hydraulikzylinder (115;116) gemeinsam zwei Druckmittelleitungen (105;105') fortsetzen und jeweils einen Speicherraum (113;113') für die eine (105) und einen Ausgleichsraum (114';114) für die andere Druckmittelleitung (105') umfassen.

10. Arbeitsgerät nach Anspruch 9, **dadurch gekennzeichnet,** daß die Kolbenstange (115b;116b) das gesamte Gehäuse (115a;116a) eines Zylinders (115;116) axial überragt und der Raum (114';114) oberhalb der die Kolbenstange (115b;116b) gegenüber dem Gehäuse (115a,116a) abdichtenden Druckplatte (122) des einen Hydraulikzylinders (115;116) mit dem unterhalb dieser Druckplatte (122) befindlichen Raum (113';113) des anderen Hydraulikzylinders (116;115) verbunden ist und umgekehrt.

11. Arbeitsgerät nach einem der Ansprüche 1 bis 7, **dadurch gekennzeichnet**, daß der Druckmittelspeicher (209) von einem einzigen Hydraulikzylinder (215) gebildet ist, der sowohl einen Speicherraum (213) als auch einen Ausgleichsraum (214) innerhalb einer Druckmittelleitung (205) umfaßt.

12. Arbeitsgerät nach Anspruch 11, **dadurch gekennzeichnet,** daß der Hydraulikzylinder (215) ein mit dessen Gehäuse (215a) fest verbundenes Axialrohr (215c) aufweist, wobei die Kolbenstange (215b) gegenüber dem Axialrohr (215c) und dem Gehäuse (215a) relativbeweglich ist und in einem der Druckplatte (222) benachbarten Bereich Durchbrechungen (221b) zum Durchtritt des Druckmittels aufweist.

13. Arbeitsgerät nach Anspruch 12, **dadurch gekennzeichnet,** daß der Ausgleichsraum (214) zwischen Gehäuse (215a) und Axialrohr (215c) beidseits des mit Durchbrechungen (221) versehenen Wandungsbereiches der Kolbenstange (215b) befindlich ist und der Speicherraum (213) von einem zentralen Innenraum der Kolbenstange (215b) gebildet ist, wobei der Speicherraum (213) über axial verlaufende Durchbrechungen (221) im Endbereich einer das Axialrohr (215c) begrenzenden Abschlußanformung (223) vorgesehen sind.
